# EUROPÄISCHE PATENTSCHRIFT

(11) **EP 0 835 521 B1**
(45) Veröffentlichungstag und Bekanntmachung des Hinweises auf die Patenterteilung: **12.07.2000**
(21) Anmeldenummer: 97923738.5
(22) Anmeldetag: 17.04.1997
(51) Int. Cl.: H01K 1/46, H01J 5/54

(54) **ELEKTRISCHE LAMPE**
ELECTRIC LAMP
LAMPE ELECTRIQUE

(30) Priorität: 24.04.1996 DE 19616409
(43) Veröffentlichungstag der Anmeldung: 15.04.1998
(73) Patentinhaber: Patent-Treuhand-Gesellschaft für elektrische Glühlampen mbH, 81543 München (DE)
(72) Erfinder: HELBIG, Peter, D-89567 Sontheim (DE); STEINER, Hermann, D-89542 Herbrechtingen (DE)
(86) Internationale Anmeldenummer: DE9700771
(87) Internationale Veröffentlichungsnummer: WO9740521

(56) Entgegenhaltungen:
- EP-A- 0 172 529
- EP-A- 0 618 609
- PATENT ABSTRACTS OF JAPAN vol. 096, no. 005, 31.Mai 1996 & JP 08 007848 A (MATSUSHITA ELECTRIC IND CO LTD), 12.Januar 1996,

## Beschreibung

Die Erfindung betrifft eine elektrische Lampe gemäß dem Oberbegriff des Patentanspruchs 1.

Eine derartige, dem Oberbegriff des Patentanspruchs 1 entsprechende elektrische Lampe ist beispielsweise in der Patentschrift EP 0 172 529 offenbart. Diese Schrift beschreibt eine elektrische Glühlampe, insbesondere eine Kraftfahrzeugscheinwerferlampe, mit einem einseitig gequetschten Lampenkolben und einem aus Metall- und Kunststoffteilen bestehenden Lampensockel. Der Quetschfuß des Lampenkolbens ist in einem metallischen Halteteil des Lampensockels fixiert, während die als Kontaktfahnen ausgebildeten elektrischen Anschlüsse der Lampe in dem aus Kunststoff bestehenden Sockelunterteil untergebracht sind. Das Sockelunterteil weist einen Hohlraum auf, in den die aus dem Quetschfuß herausgeführten Stromzuführungen der Lampe hineinragen. Diese Stromzuführungen sind im Hohlraum des Sockelunterteils jeweils mit einem Ende einer Kontaktfahne verschweißt. Zur Abdichtung des Sockels ist der Hohlraum mit einer Vergußmasse ausgegossen. Diese Abdichtung gewährleistet, daß keine Feuchtigkeit, die zur Korrosion des Reflektors würde, durch den Lampensockel in den Scheinwerfer eindringen kann.

Es ist die Aufgabe der Erfindung, eine elektrische Lampe mit einem gasdichten Sockel bereitzustellen, der eine verbesserte Konstruktion besitzt und insbesondere zur Abdichtung keine Verwendung von Kitt oder Vergußmasse erfordert.

Diese Aufgabe wird erfindungsgemäß durch die kennzeichnenden Merkmale des Patentanspruchs 1 gelöst. Besonders vorteilhafte Ausführungen der Erfindung sind in den Unteransprüchen beschrieben.

Die erfindungsgemäßen elektrischen Lampen weisen einen Lampensockel auf, der ein aus einem elektrisch isolierenden Material bestehenden Anschlußbereich besitzt, in dem die elektrischen Anschlüsse der Lampe untergebracht sind. Der Anschlußbereich besitzt einen Hohlraum, in den eine oder mehrere aus dem Lampenkolben herausgeführte Stromzuführung hineinragen. Sie sind dort jeweils mit dem Ende eines als Kontaktfahne ausgebildeten elektrischen Anschlusses elektrisch leitend verbunden. Die Abdichtung des Lampensockels erfolgt erfindungsgemäß mit Hilfe eines oder mehrerer, mit Durchführungen für die Stromzuführungen versehenen Formteile, das bzw. die aus einem hitzebeständigen, elastischen und geringfügig kompressiblen Material bestehen. Das bzw. die Formteile sitzen auf mindestens einer Kontaktfahne auf und liegen mit Preßsitz an der den Hohlraum begrenzenden Wand sowie an der beziehungsweise an den hindurchgeführten Stromzuführungen an. Der Preßsitz wird dabei vorteilhafterweise mittels der mindestens einen Kontaktfahne erzeugt, die einen Druck auf das bzw. die Formteile ausübt. Außerdem sind die bzw. das Formteil vorteilhafterweise in einer paßgerechten Aussparung angeordnet. Damit verteilt sich der von der mindestens einen Kontaktfahne auf das bzw. die Formteile ausgeübte Druck gleichmäßig über den gesamten Körper des bzw. der Formteile und es wird ein optimaler Preßsitz des bzw. der Formteile an den angrenzenden Hohlraumwänden und an der bzw. den durchgeführten Stromzuführungen erzielt. Bei dem bevorzugten Ausführungsbeispiel besteht das bzw. die Formteile vorteilhafterweise aus Silikon. Bewährt hat sich die Verwendung von mehreren vergleichsweise dickwandigen, schlauchartigen Formteilen aus Silikon, die jeweils eine Durchführung für eine der in den Hohlraum des Anschlußbereiches hineinragenden Stromzuführungen besitzen.

Die in den Hohlraum hineinragenden Enden der Kontaktfahnen sind vorteilhafterweise krallenartig ausgebildet und an der Hohlraumwand verhakt oder verkrallt. Dadurch kann bereits vor dem Verschweißen der Kontaktfahnen mit den Stromzuführungen eine sichere Vorfixierung der unter mechanischer Spannung stehenden Kontaktfahnen gewährleistet werden. Um das Verschweißen von Stromzuführung und zugehöriger Kontaktfahne zu erleichtern, sind die Kontaktfahnen vorteilhafterweise jeweils mit einem Durchbruch für die Stromzuführung ausgerüstet.

Die Durchführungen für die Kontaktfahne bzw. die Kontaktfahnen im Anschlußbereich des Sockels sind vorteilhafterweise jeweils mit einer Einführungsschrägen ausgestattet, die ein gegenüber der Sockelachse schräges Einführen der Kontaktfahnen und ein anschließendes Einkippen der Kontaktfahnen in die Sockelachse ermöglichen.

Der Hohlraum des Anschlußbereiches wird mit Hilfe eines Deckels verschlossen, der vorteilhafterweise einen sich in den Hohlraum erstreckenden Steg besitzt, der auf der von dem Formteil bzw. von den Formteilen abgewandten Oberfläche der Kontaktfahne bzw. der Kontaktfahnen aufsitzt. Dieser Steg gibt den Kontaktfahnen zusätzlichen Halt. Der Anschlußbereich des Sockels besteht vorteilhafterweise aus einem hitzebeständigen Kunststoff.

Nachstehend wird die Erfindung anhand eines bevorzugten Ausführungsbeispiels näher erläutert. Es zeigen:
- Figur 1: Einen Querschnitt durch die elektrische Lampe gemäß des bevorzugten Ausführungsbeispiels in schematischer Darstellung
- Figur 2: Einen Querschnitt durch den Anschlußbereich des Sockels der Lampe gemäß des bevorzugten Ausführungsbeispiels aus Figur 1
- Figur 3: Eine Draufsicht auf die Kontaktfahne gemäß eines zweiten Ausführungsbeispiels
- Figur 4: Eine Seitenansicht der Kontaktfahne gemäß des zweiten Ausführungsbeispiels aus Figur 3

Bei dem bevorzugten Ausführungsbeispiel der erfindungsgemäßen elektrischen Lampe handelt es sich um eine Einfaden-Halogenglühlampe, die für den Einsatz in einem Kraftfahrzeugscheinwerfer vorgesehen ist. Diese Lampe besitzt einen gläsernen, im wesentlichen zylindrischen Lampenkolben 10 mit einem dicht gequetschten Lampenkolbenende 10a, das üblicherweise als Quetschfuß 10a bezeichnet wird. Der Dom 10b des Lampenkolbens 10 ist mit einem schwarzen, lichtabsorbierenden Überzug versehen. Als Lichtquelle dient eine parallel zur Lampenkolbenachse ausgerichtete Glühwendel 10c, die elektrisch leitend mit aus dem Quetschfuß 10a herausgeführten Stromzuführungen 11 verbunden ist. Der Lampenkolben 10 ist mit seinem Quetschfuß 10a in einem als Fixring ausgebildeten metallischen Halterteil 12 fixiert. Der Fixring 12 wird von einer ringförmigen, metallischen Trägerhülse 13 getragen. Die Trägerhülse 13 besitzt vier angeformte Schweißfahnen 13a, die mit dem Fixring 12 punkt- bzw. LASER-verschweißt sind. Neben dem metallischen Fixring 12 und der metallischen Trägerhülse 13 weist der Lampensockel auch ein mit den elektrischen Anschlüssen 15 der Lampe versehenes Kunststoffsockelteil 14 auf, in dem die Trägerhülse 13 verankert ist. Dieses Kunststoffsockelteil 14 bildet den Anschlußbereich des Lampensockels. Die elektrischen Anschlüsse 15 der Lampe sind als Kontaktfahnen ausgebildet, die jeweils mit einer der Stromzuführungen 11 verschweißt sind. Bei dem Kunststoffsockelteil 14 handelt es sich um ein Spritzgußteil, in das die metallische Trägerhülse 13 eingespritzt ist. Das Kunststoffsockelteil 14 besitzt drei angeformte, äquidistant entlang eines Kreisumfangs angeordnete Referenznasen 14a, die zur Justage der Glühwendel 10c und zur Befestigung der Lampe im Reflektor 17 des Scheinwerfers dienen. Die in die als Lampenfassung ausgebildete Öffnung 17a des Reflektors 17 eingreifenden Referenznasen 14a werden jeweils durch eine an die Trägerhülse 13 angeformte und von dieser abgewinkelte Abdecklasche 13b abgedeckt und so gegen die von der Glühwendel 10c erzeugte Infrarotstrahlung abgeschirmt. Das Kunststoffsockelteil 14 weist außerdem eine ringförmig umlaufende, konisch ausgeführte Nut 14b auf, in der ein Dichtungsring 16 aus Gummi oder Silikon angeordnet ist. Der Dichtungsring 16 liegt an der Außenseite der Reflektorwand 17 an und dichtet die als Lampenfassung ausgebildete Öffnung 17a des Reflektors ab. Der Innendurchmesser des Dichtungsringes 16 ist paßgerecht auf die konisch ausgeführte Nut 14b abgestimmt und variiert linear mit der Dichtungsringhöhe. Die drei Referenznasen 14a, der Dichtungsring 16 und eine unterhalb einer Referenznase 14a an die metallische Trägerhülse 13 angeformte Andruckfeder 13c dienen zur lagerichtigen Befestigung der Lampe in der Lampenfassung 17a des Reflektors. Der Lampensockel und die Lampenfassung 17a bilden einen Bajonettverschluß.

Einzelheiten des den Anschlußbereich bildenden Kunststoffsockelteiles 14 sind in der Figur 2 dargestellt. Der Übersichtlichkeit halber ist der Quetschfuß 10a in Figur 2 nicht abgebildet und die Stromzuführungen 11 nur teilweise, das heißt, nicht in voller Länge gezeigt.

Das Kunststoffsockelteil 14 besitzt einen Hohlraum 18, in den die beiden aus dem Quetschfuß 10a des Lampenkolbens 10 herausgeführten Stromzuführungen 11 sowie die Enden zweier Kontaktfahnen 15 hineinragen. In dem Hohlraum 18 befinden sich zwei schlauchartige Formteile 19 aus Silikon, die jeweils in einer paßgerechten, von den Wänden des Kunststoffsockelteils 14 gebildeten Aussparung 18a angeordnet sind. Der Außendurchmesser der schlauchartigen Formteile 19 ist erheblich größer als ihr Innendurchmesser. Jede der Stromzuführungen 11 ist durch die Durchführung eines schlauchartigen Formteiles 19 und durch einen Durchbruch 15b des in den Hohlraum 18 hineinragenden Endes der mit ihr verschweißten Kontaktfahne 15 hindurchgeführt. Die Formteile 19 sitzen jeweils auf einer Kontaktfahne 15 auf. Jede Kontaktfahne 15 übt dabei einen Druck auf das entsprechende Formteil 19 aus, so daß dieses in Schlauchachse geringfügig komprimiert wird und dadurch mit Preßsitz an den die Aussparung 18a definierenden Wänden und an der hindurchgeführten Stromzuführung 11 anliegt. Auf diese Weise wird im Bereich der Stromzuführungen 11 ein gasdichter Verschluß des Lampensockels gewährleistet.

Die in den Hohlraum 18 hineinragenden Enden 15a der Kontaktfahnen 15 sind krallenartig ausgebildet und in der Rückwand des Kunststoffsockelteils 14 verkrallt. Die für die Kontaktfahnen 15 vorgesehenen Durchführungen 20 im Kunststoffsockelteil 14 weisen jeweils eine Einführungsschräge 20a auf, die die Montage der Kontaktfahnen 15 erleichtert. Der Hohlraum 18 wird mit Hilfe eines aufgeschnappten Deckels 21 verschlossen. Die Innenseite des Deckels 21 ist mit einem sich in den Hohlraum 18 erstreckenden, angeformten Steg 22 versehen, der auf der von den Formteilen 19 abgewandten Oberfläche der Kontaktfahnen 15 aufsitzt und den unter mechanischer Spannung stehenden Kontaktfahnen 15 zusätzlichen Halt verleiht.

Beim Aufsockeln der Lampe werden, nachdem Fixieren des den Quetschfuß 10a tragenden Fixringes 12 an dem Halteelement 13, die schlauchartigen Formteile 19 auf die jeweilige Stromzuführung 11 aufgefädelt und in die jeweilige paßgerechte Aussparung 18a eingesetzt. Danach werden die Kontaktfahnen 15 ausgehend vom Hohlraum 18 entlang der schräg zur Sockelachse A-A verlaufenden Einführungsschrägen 20a durch die Durchführungen 20 im Kunststoffsockelteil 14 hindurchgeführt. Anschließend werden die Kontaktfahnen 15 in die Sockelachse A-A eingekippt, so daß die Stromzuführungen 11 durch den Durchbruch 15b der entsprechenden Kontaktfahne 15 hindurchfädeln. Die schlauchartigen Formteile 19 werden dabei durch die Kontaktfahnen 15 in die Aussparungen 18a gedrückt und geringfügig komprimiert, so daß die Formteile 19 mit Preßsitz an den die Aussparungen 18a begrenzenden Wänden und an den durch die Formteile 19 hindurchgeführten Stromzuführungen 11 anliegen. Gleichzeitig verkrallen sich beim Einkippen der Kontaktfahnen 15 in die Sockelachse A-A die krallenartig ausgebildeten Enden 15a der Kontaktfahnen 15 in der Rückwand des Kunststoffsockelteils 14. Dadurch werden die Kontaktfahnen 15 in ihrer axialen Ausrichtung vorfixiert. Anschließend werden die durch die Durchbrüche 15b hervorstehenden Enden der Stromzuführungen 11 mit den Kontaktfahnen 15 verschweißt. Danach wird der Hohlraum 18 mit Hilfe des aufschnappbaren Deckels 21 verschlossen.

Die Figuren 3 und 4 zeigen ein zweites Ausführungsbeispiel einer Kontaktfahne. Die Kontaktfahne 15' gemäß des zweiten Ausführungsbeispiels besitzt eine mit einem Durchbruch 15b' für eine Stromzuführung 11 versehene rechteckige Auflagefläche 15d', an die die Kontaktfläche 15e' angeformt ist. Die Auflagefläche 15d' und die Kontaktfläche 15e' sind senkrecht zueinander angeordnet und über einen verdrillten Bereich 15f' miteinander verbunden. An die gegen das Formteil 19 drückende Auflagefläche 15d' der Kontaktfahne 15' sind insgesamt drei Krallen 15a', 15c' angeformt, die sich bei der Montage der Kontaktfahne 15' in der Sockelwand verkrallen. Zwei 15a' dieser Krallen 15a', 15c' sind an die der Kontaktfahne 15e' gegenüberliegende Seite der Auflagefläche 15d' angeformt, während die dritte Kralle 15c' an derselben Seite der Auflagefläche 15d' wie die Kontaktfläche 15e' angeformt ist. Im Unterschied zu der Kontaktfahne 15 des ersten Ausführungsbeispiels sind die Krallen 15a', 15c' hier nicht von der Auflagefläche 15d' abgewinkelt, sondern stattdessen in derselben Ebene angeordnet.

Die Erfindung beschränkt sich nicht auf die oben näher erläuterten Ausführungsbeispiele. Beispielsweise kann anstelle mehrerer schlauchartiger Formteile auch ein einziges Formteil, das aus einem hitzebeständigen, elastischen und geringfügig kompressiblen Material besteht und mit mehreren Durchführungen für je eine der aus dem Lampenkolben herausgeführten Stromzuführungen versehen ist, verwendet werden. Ferner müssen die Formteile nicht unbedingt aus Silikon bestehen, sondern können auch aus einem anderen Material mit ähnlicher Hitzebeständigkeit, Elastizität und Kompressibilität wie Silikon hergestellt werden. Außerdem können die in den Hohlraum des Kunststoffsockelteiles hineinragenden Enden der Kontaktfahnen beispielsweise hinter einem Vorsprung an der Hohlraumwand eingerastet sein. Sie müssen also nicht unbedingt krallenartig ausgebildet sein. Als Material für das Kunststoffsockelteil 14 eignen sich die üblicherweise in der Lampentechnologie verwendeten Duro- und Thermoplaste.

## Patentansprüche

1. Elektrische Lampe mit einem Lampenkolben und mit aus dem Lampenkolben (10) herausgeführten Stromzuführungen (11) sowie mit einem Sockel, der ein aus einem elektrisch isolierenden Material bestehenden und mit den elektrischen Anschlüssen (15) versehenen Anschlußbereich (14) besitzt, wobei
- der Anschlußbereich (14) einen Hohlraum (18) aufweist, in den wenigstens eine Stromzuführung (11) der elektrischen Lampe hineinragt,
- mindestens ein elektrischer Anschluß (15) des Sockels von einer Kontaktfahne gebildet wird, die in den Hohlraum (18) des Anschlußbereiches (14) hineinragt und dort mit einer Stromzuführung (11) der Lampe elektrisch leitend verbunden ist,
dadurch gekennzeichnet, daß
- im Hohlraum (18) des Anschlußbereiches (14) ein oder mehrere Formteile (19) angeordnet sind, die aus einem hitzebeständigen, elastischen Material bestehen,
- das beziehungsweise die Formteile (19) eine oder mehrere Durchführungen für jeweils eine Stromzuführung (11) der elektrischen Lampe besitzen,
- das beziehungsweise die Formteile (19) auf wenigstens einer Kontaktfahne (15) aufsitzen und mit Preßsitz an der den Hohlraum (18) begrenzenden Wand sowie an der beziehungsweise an den hindurchgeführten Stromzuführungen (11) anliegen.

2. Elektrische Lampe nach Anspruch 1, dadurch gekennzeichnet, daß das oder die Formteile (19) aus einem hitzebständigen, elastischen und kompressiblen Material bestehen.

3. Elektrische Lampe nach Anspruch 1, dadurch gekennzeichnet, daß das oder die Formteile (19) jeweils in einer paßgerechten Aussparung (18a) angeordnet sind.

4. Elektrische Lampe nach Anspruch 1, dadurch gekennzeichnet, daß das oder die Formteile (19) aus Silikon bestehen.

5. Elektrische Lampe nach Anspruch 3, dadurch gekennzeichnet, daß für jede in den Hohlraum (18) hineinragende Stromzuführung (11) genau ein schlauchartiges Formteil (19) vorgesehen ist.

6. Elektrische Lampe nach Anspruch 1, dadurch gekennzeichnet, daß der Preßsitz erzeugt wird, indem die mindestens eine Kontaktfahne (15) Druck auf das beziehungsweise die Formteile (19) ausübt.

7. Elektrische Lampe nach Anspruch 1, dadurch gekennzeichnet, daß das in den Hohlraum (18) hineinragende Ende (15a) der mindestens einen Kontaktfahne (15) an einer Wand des Sockels verhakt oder verkrallt ist.

8. Elektrische Lampe nach Anspruch 7, dadurch gekennzeichnet, daß das in den Hohlraum (18) hineinragende Ende (15a) der mindestens einen Kontaktfahne (15) als Kralle ausgebildet ist.

9. Elektrische Lampe nach Anspruch 1, dadurch gekennzeichnet, daß die mindestens eine Kontaktfahne (15) einen Durchbruch (15b) für die mit ihr verbundene Stromzuführung (11) besitzt.

10. Elektrische Lampe nach Anspruch 1, dadurch gekennzeichnet, daß der Anschlußbereich (14) des Sockels aus Kunststoff besteht.

11. Elektrische Lampe nach Anspruch 1, dadurch gekennzeichnet, daß der Anschlußbereich (14) eine Durchführung (20) für die mindestens eine Kontaktfahne (15) besitzt, die mit einer Einführungsschrägen (20a) versehen ist, die ein gegenüber der Sockelachse (A-A) schräges Einführen der Kontaktfahne (15) und ein anschließendes Einkippen der Kontaktfahne (15) in die Sockelachse (A-A) ermöglicht.

12. Elektrische Lampe nach Anspruch 1, dadurch gekennzeichnet, daß der Sockel einen Deckel (21) aufweist, der den Hohlraum (18) im Anschlußbereich (14) verschließt.

13. Elektrische Lampe nach Anspruch 12, dadurch gekennzeichnet, daß der Deckel (21) einen sich in den Hohlraum (18) erstreckenden Steg (22) besitzt, der auf der von dem Formteil bzw. von den Formteilen (19) abgewandten Oberfläche der mindestens einen Kontaktfahne (15) aufsitzt.

## Claims

1. Electric lamp with a lamp bulb, and with electrical leads (11) led out from the lamp bulb (10), and with a base which has a connection region (14), consisting of an electrically insulating material and provided with the electrical connections (15),
- the connection region (14) having a cavity (18) into which at least one electrical lead (11) of the electric lamp projects,
- at least one electrical connection (15) of the base being formed by a contact lug which projects into the cavity (18) of the connection region (14) and is connected there in an electrically conducting manner to an electrical lead (11) of the lamp,
characterized in that
- one or more shaped parts (19), which consist of a thermally stable, elastic material, are arranged in the cavity (18) of the connection region (14),
- the shaped part or parts (19) have one or more lead-throughs for a respective electrical lead (11) of the electric lamp,
- the shaped part or parts (19) are seated on at least one contact lug (15) and bear force-fittedly on the wall bounding the cavity (18) and on the electrical lead or leads (11) led through.

2. Electric lamp according to Claim 1, characterized in that the shaped part or parts (19) consist of a thermally stable, elastic and compressible material.

3. Electric lamp according to Claim 1, characterized in that the shaped part or parts (19) are respectively arranged in a matched recess (18a).

4. Electric lamp according to Claim 1, characterized in that the shaped part or parts (19) consist of silicone.

5. Electric lamp according to Claim 3, characterized in that one, and only one, tubular shaped part (19) is provided for each electrical lead (11) projecting into the cavity (18).

6. Electric lamp according to Claim 1, characterized in that the force-fit is produced by the at least one contact lug (15) exerting pressure on the shaped part or parts (19).

7. Electric lamp according to Claim 1, characterized in that the end (15a), projecting into the cavity (18), of the at least one contact lug (15) is hooked or gripped on one wall of the base.

8. Electric lamp according to Claim 7, characterized in that the end (15a), projecting into the cavity (18), of the at least one contact lug (15) is designed as a claw.

9. Electric lamp according to Claim 1, characterized in that the at least one contact lug (15) has a hole (15b) for the electrical lead (11) connected to it.

10. Electric lamp according to Claim 1, characterized in that the connection region (14) of the base consists of plastic.

11. Electric lamp according to Claim 1, characterized in that, for the at least one contact lug (15), the connection region (14) has a lead-through (20) which is provided with an insertion bevel (20a) which allows insertion of the contact lug (15) obliquely with respect to the base axis (A-A) and subsequent tilting of the contact lug (15) into alignment with the base axis (A-A).

12. Electric lamp according to Claim 1, characterized in that the base has a cover (21) which seals the cavity (18) in the connection region (14).

13. Electric lamp according to Claim 12, characterized in that the cover (21) has a web (22) which extends into the cavity (18) and is seated on that surface of the at least one contact lug (15) which faces away from the shaped part or from the shaped parts (19) .

## Revendications

1. Lampe électrique ayant une ampoule de lampe et des entrées (11) de courant qui sortent de l'ampoule (10) de lampe, ainsi qu'une embase qui est en un matériau isolant du point de vue électrique et qui a une région (14) de raccordement munie des bornes (15) électriques, dans laquelle
- la région (14) de raccordement comporte une cavité (18) dans laquelle pénètre au moins une entrée (11) de courant de la lampe électrique,
- au moins une borne (15) électrique de l'embase est formée par une oreille de contact qui pénètre dans la cavité (18) de la région (14) de raccordement et y est reliée de manière conductrice de l'électricité à une entrée (11) de courant de la lampe,
caractérisée en ce que
- dans la cavité (18) de la région (14) de raccordement sont montées une ou plusieurs pièces (19) façonnées en un matériau élastique résistant à la chaleur,
- la ou les pièces (19) façonnées ont une ou plusieurs traversées pour respectivement une entrée (11) de courant de la lampe électrique,
- la ou les pièces (19) façonnées est posée sur au moins une oreille (15) de contact et s'applique à ajustage serré sur la paroi délimitant la cavité (18) ainsi que sur la ou les entrées (11) de courant qui y passent.

2. Lampe électrique suivant la revendication 1, caractérisée en ce que la ou les pièces (19) façonnées sont en un matériau élastique résistant à la chaleur et compressible.

3. Lampe électrique suivant la revendication 1, caractérisée en ce que la ou les pièces (19) façonnées sont disposées respectivement dans un évidement (18a) ajusté.

4. Lampe électrique suivant la revendication 1, caractérisée en ce que la ou les pièces (19) façonnées sont en silicone.

5. Lampe électrique suivant la revendication 3, caractérisée en ce que pour chaque entrée (11) de courant pénétrant dans la cavité (18), il est prévu exactement une pièce (19) façonnée en forme de gaine.

6. Lampe électrique suivant la revendication 1, caractérisée en ce que l'ajustement serré est obtenu, par le fait que la au moins une oreille (15) de contact applique une pression à la pièce (19) façonnée ou aux pièces (19) façonnées.

7. Lampe électrique suivant la revendication 1, caractérisée en ce que l'extrémité (15a) de la au moins une oreille (15) de contact qui pénètre dans la cavité (18) est accrochée ou est fixée à l'aide d'un crampon à une paroi de l'embase.

8. Lampe électrique suivant la revendication 7, caractérisée en ce que l'extrémité (15a) de la au moins une oreille (15) de contact, qui pénètre dans la cavité (18), est constituée en crampon.

9. Lampe électrique suivant la revendication 1, caractérisée en ce que la au moins une oreille (15) de contact a une traversée (15b) pour l'entrée (11) de courant qui y est reliée.

10. Lampe électrique suivant la revendication 1, caractérisée en ce que la région (14) de raccordement de l'embase est en matière plastique.

11. Lampe électrique suivant la revendication 1, caractérisée en ce que la région (14) de raccordement a pour la au moins une oreille (15) de contact une traversée (20) qui est munie d'un biseau (20a) d'introduction qui permet une introduction en biais par rapport à l'axe (A-A) de l'embase de l'oreille (15) de contact et ensuite de faire venir l'oreille (15) de contact dans l'axe (A-A) de l'embase en la faisant basculer.

12. Lampe électrique suivant la revendication 1, caractérisée en ce que l'embase comporte un couvercle (21) qui ferme la cavité (18) dans la région (14) de raccordement.

13. Lampe électrique suivant la revendication 12, caractérisée en ce que le couvercle (21) a une nervure (22) s'étendant dans la cavité (18) et qui s'applique à la face de la au moins une oreille (15) de contact qui est éloignée de la pièce (19) façonnée ou des pièces (19) façonnées.
